# EUROPÄISCHE PATENTSCHRIFT

(11) **EP 4 430 229 B1**
(45) Veröffentlichungstag und Bekanntmachung des Hinweises auf die Patenterteilung: **04.03.2026**
(21) Anmeldenummer: 22822433.3
(22) Anmeldetag: 25.11.2022
(51) Int. Cl.: C25B 1/04, C25B 15/08, C25B 15/021

(54) **VERFAHREN ZUR SYNTHESE VON GASFÖRMIGEN ODER FLÜSSIGEN ENERGIETRÄGERN AUS EINEM MEERESWÄRMEKRAFTWERK**
METHOD FOR SYNTHESIZING GASEOUS OR LIQUID ENERGY CARRIERS FROM AN OCEAN THERMAL ENERGY CONVERSION PLANT
PROCÉDÉ DE SYNTHÈSE DE VECTEURS ÉNERGÉTIQUES GAZEUX OU LIQUIDES À PARTIR D'UNE INSTALLATION DE CONVERSION D'ÉNERGIE THERMIQUE OCÉANIQUE

(43) Veröffentlichungstag der Anmeldung: 18.09.2024
(73) Patentinhaber: Noll, Thomas, 85110 Kipfenberg (DE); Puttke, Bernhard, 82481 Mittenwald (DE)
(72) Erfinder: Noll, Thomas, 85110 Kipfenberg (DE); Puttke, Bernhard, 82481 Mittenwald (DE)
(74) Vertreter: Charrier Rapp & Liebau
(86) Internationale Anmeldenummer: PCT/EP2022/083307
(87) Internationale Veröffentlichungsnummer: WO 2024/110053

(56) Entgegenhaltungen:
- EP-A1- 4 239 103
- WO-A1-2011/120706
- DE-A1- 102010 035 229
- DE-A1- 102020 005 242
- US-A- 4 055 145
- HASAN A ET AL: "An ocean thermal energy conversion based system for district cooling, ammonia and power production", INTERNATIONAL JOURNAL OF HYDROGEN ENERGY, ELSEVIER, AMSTERDAM, NL, vol. 45, no. 32, 12 May 2020 (2020-05-12), pages 15878 - 15887, XP086164440, ISSN: 0360-3199, [retrieved on 20200512], DOI: 10.1016/J.IJHYDENE.2020.03.173
- OGORURE OREVA JOE ET AL: "THERMODYNAMIC ANALYSIS OF A COMBINED ORGANIC RANKINE CYCLE (ORC) WITH PROTON EXCHANGE MEMBRANE ELECTROLYZER (PEME) IN AN INTEGRATED BIOMASS CONVERSION SYSTEM", 11 October 2021 (2021-10-11), XP093094135, Retrieved from the Internet <URL:https://mediatum.ub.tum.de/doc/1632937/aksdkrjzfpvumtxu12phhmqri.pdf> [retrieved on 20231023]

## Beschreibung

Die Erfindung betrifft ein Verfahren zur Herstellung von gasförmigen oder flüssigen Energieträgern nach dem Oberbegriff des Anspruchs 1. Speziell betrifft die Erfindung die Herstellung von gasförmigen kohlenstoffhaltigen Energieträgern (CxHy) wie z.B. Methan (CH4) und flüssigen Kohlenwasserstoffen wie z.B. Methanol (CH3OH, im Folgenden kurz MeOH genannt), sowie von stickstoffhaltigen Energieträgern wie z.B. Ammoniak (NH3).

Ein Verfahren sowie eine Vorrichtung zur Energiespeicherung sind beispielsweise aus WO 2011/120706 A1 bekannt, wobei aus Wasser mittels Elektrolyse Wasserstoff erzeugt und mit wenigstens einem weiteren Edukt, wie z.B. Kohlendioxid, zu einem Produkt synthetisiert wird, das zur Zwischenspeicherung in eine Speichereinrichtung eingeleitet wird, aus der es zu einer stofflichen und/oder energetischen Verwertung entnommen werden kann. Der Strom für die Elektrolyse wird dabei von einem solarthermischen Kraftwerk bereitgestellt.

Die für die Herstellung kohlenstoffhaltiger Energieträger notwendigen Synthesekomponenten, im Folgenden als Syn-Gas bezeichnet, bestehen gemäß SdT aus einer Mischung von, Kohlenstoffmonoxid (CO) und Wasserstoff (H2) mit kleineren Anteilen an Kohlenstoffdioxid (CO2) und Wasser (H2O) und werden großtechnisch meist über die Dampfreformierung von Erdgas oder Kohle bzw. die partielle Oxydation von Erdgas mit Wasser als H2-Quelle hergestellt. Für das unter dem Namen Fischer-Tropsch bekannte Syntheseverfahren wurde 1925 das erste Patent erteilt.

Alternativ kann CO2 auch aus Rauchgas, welches in großem Stil bei der Verbrennung von fossilen Energieträgern wie Erdgas oder Erdöl anfällt, gewonnen werden und unter dem Begriff "Carbon Capture" (CC) bekannt ist. Eine Alternative ist die Abscheidung aus der Umgebungsluft, was meist mit DAC (Direct Air Capture) abgekürzt wird.

Im Fall Ammoniak besteht das Syn-Gas aus einer Mischung von N2 und H2 sowie weiteren Komponenten aus der Dampfreformierung wie CO, CO2 und H2O. N2 wird meist durch fraktionierte Destillation verflüssigter Luft in Luftzerlegungsanlagen nach dem Linde-Verfahren gewonnen. Großtechnisch wird NH3 über das Haber-Bosch-Verfahren hergestellt, wozu Fritz Haber 1906 das Patent Nr. 235.421 zuerkannt wurde.

CH4 stand bislang in Form von Erdgas kostengünstig und in großen Mengen zur Verfügung, kann aber auch katalytisch aus Syn-Gas hergestellt werden. Hierzu erhielten H. S. Ellworthy und H. W. Williamson 1904/05 die ersten Patente, die aber großtechnisch kaum zum Einsatz kommen. Die technische Herstellung von MeOH erfolgt heute fast ausschließlich in katalytischen Verfahren aus Syn-Gas. Alternativ kann MeOH auch heterogen katalytisch durch Hydrierung von CO2 hergestellt werden, wozu - wie in EP03846936A1 beansprucht - spezielle Katalysatoren aus Indiumoxid mit Zusätzen von Palladium zum Einsatz kommen.

Bis auf das letztgenannte Beispiel benötigen alle Verfahren zumindest teilweise hohe Temperaturen und haben zudem eine komplexe Reaktionschemie, da die meist aus fossilen Quellen oder Biomasse stammenden Syn-Gase komplexe Zusammensetzungen aufweisen, wodurch eine Vielzahl von Konkurrenzreaktionen innerhalb des Syntheseprozesses berücksichtigt werden müssen und aufwändige nachgeschaltete Reinigungsschritte notwendig werden. Die Verfahren sind dabei mit hohen energetischen Verlusten auf technisch nur beschränkt nutzbarem Temperaturniveau behaftet, und verursachen aufgrund schlechter energetischer Effizienz hohe CO2-Freisetzungen. Dies ist insbesondere darauf zurückzuführen, dass bei exothermen Verfahren ein hoher energetischer Aufwand zur Kühlung betrieben werden muss, dass bestimmte Reaktionen nur bei hohen Temperaturen ablaufen, und dass die zur Verfügung stehenden Katalysatormaterialien nur in einem engen aber hohen Temperaturbereich wirksam bleiben. Daher genügt es auch nicht, die Primärenergieversorgung durch regenerativen Strom aus Windkraft, Photovoltaik oder bekannten Meereswärmekraftwerken zur Verfügung zu stellen, weil auch dann weiterhin sekundäre CO2-Freisetzungen zum Beispiel aus Destillations- bzw. Rektifikationsprozessen unverändert auftreten.

Aus US 4 055 145 A ist ein OTEC-Prozess bekannt, wobei durch den hierbei erzeugten Strom ein Elektrolyseur zur Erzeugung von Wasserstoff, der in einer nachgelagerten Syntheseeinrichtung mit Stickstoff aus der Luft zu Ammoniak synthetisiert wird, betrieben wird, wobei sich die Syntheseeinrichtung in einer Lagune befindet.

In /HD19/ und /HD20/ wurden Methoden untersucht, wie unter Einsatz von OTEC-Prozessen (Ocean Thermal Energy Conversion) die Primärenergieversorgung zur Energieträgerproduktion realisiert werden und eine kommerzielle Optimierung gelingen kann.

Ein Nachteil ist der geringe Netto-Leistungsertrag der OTEC-Produktionsanlagen. In /HD20/ wird dazu die nach dem Stand der Technik fehlende Wirtschaftlichkeit von OTEC Anlagen durch 1. den hohen Energieverbrauch der Hilfsaggregate (Pumpleistung benötigt ca. 80% des Rankine-Outputs) begründet, sowie 2. durch den geringen treibenden Temperaturunterschied des Rankine-Cycles. In /HD20/ wird untersucht, wie durch Nutzung diversitärer zusätzlicher externer Wärmequellen (z.B. solar assisted combined OTEC cycle) höhere treibende Temperaturunterschiede im OTEC-Prozess erreicht werden können, und wie der OTEC-Prozess durch "Smart Integration" nachgeschalteter Prozesse verbessert werden kann. Bei /HD20/ wird einerseits der erzeugte OTEC-Strom in nachgeschalteten Prozessen in verfahrenstechnisch separaten Anlagen verwendet, und andererseits die Nutzung des kalten Tiefseewassers als zusätzliches Endprodukt zur Verbesserung der Wirtschaftlichkeit der OTEC-Anlage untersucht.

In /HD19/ wird darüber hinaus zusätzlich eine verfahrenstechnisch ebenfalls vom OTEC-Prozess getrennte Energieträgerproduktion (Methanol- bzw. Ammoniaksynthese) untersucht. Dabei sind die dem Rankine-Cycle des OTEC-Prozesses nachgeschalteten Folgeprozesse der Elektrolyse, der kryogenen CO2-Produktion und der Methanol-Synthese verfahrenstechnisch unabhängig vom OTEC-Prozess.

OTEC-Technologien mit einem geschlossenen Kreislauf - im Folgenden als CC-OTEC bezeichnet (Closed Cycle) - haben mit 95% zwar eine deutliche höhere Verfügbarkeit als PV und Wind, jedoch ist es selbst nach 50 Jahren intensiver Forschung bis heute nicht gelungen, die Wirtschaftlichkeit über einen Demonstrator nachzuweisen.

Gründe dafür sind unter anderem:
1. Der geringe Wirkungsgrad von CC-OTEC von ca. 3%,
2. Der Differenzdruck an der Turbine der CC-OTEC-Anlagen ist zu niedrig, um befriedigende Wirkungsgrade zu erreichen,
3. Das verwendete Arbeitsmedium NH₃ ist giftig und verlangt umfangreiche Sicherheitsmaßnahmen,
4. Der Stromverbrauch der Hilfsaggregate, z.B. Wasserpumpen, reduziert den Ertrag der CC-OTEC-Anlagen drastisch, so dass die Anlagen nicht wirtschaftlich betrieben werden können,
5. Ohne Kombination mit anderen Wärmequellen und regenerativen Gewinnungstechniken ist die Auslegung des Hochdruckkreislaufs im Nassdampfbetrieb problembehaftet,
6. Da Verdampfer und Kondensator allein den Wärmeaustausch stemmen müssen, sind diese sehr groß,
7. Bestehende und geplante OTEC-Anlagen besitzen keine Ankopplung an (exotherme) Folgeprozesse, dementsprechend kann der Vorteil der Wärmerückgewinnung aus Folgeprozessen nicht zur Optimierung der Effizienz und der Wirtschaftlichkeit der CC-OTEC-Anlagen beitragen,
8. Bei CC-OTEC werden Wasser und darin enthaltene Lebewesen und Plankton im Ozean umgeschichtet,
9. CC-OTEC ist im offenen Meer nicht wirtschaftlich betreibbar, weil dann die Stromtransportkosten und die Leitungsverluste zu hoch werden.

Zur Lösung des CC-OTEC-spezifischen Problems (Pumpen großer Wassermengen von 1.000m Tiefe zum Kondensator an der Oberfläche) wird in US20070289303 zwar vorgeschlagen, als Arbeitsmedium eine Flüssigkeit mit niedrigem Siedepunkt zu verwenden, jedoch muss dies mit den Nachteilen erkauft werden, dass die Komponenten Turbine, Kondensator und Verdampfer ebenfalls in 1.000m Tiefe angeordnet sind, was sowohl die Wartung der Komponenten als auch die erfindungsgemäße Nutzung der Abwärme aus Folgeprozessen zur Synthese des Energieträgers sehr erschwert bzw. unmöglich macht.

Aufgabe der Erfindung ist es daher, ein Verfahren zu offenbaren, bei dem der Wirkungsgrad des Rankine-Prozesses und die energetische Effizienz des Gesamtprozesses optimiert ist, CO2-Freisetzungen insgesamt weitestgehend eliminiert sind und die Herstellung des Energieträgers sowie der Energie- und Ressourceneinsatz weitestgehend autark erfolgt.

Die Erfindung löst die Aufgabe durch ein Verfahren gemäß Anspruch 1.

Erfindungsgemäß ist die Energieträgersynthese sowohl thermisch als auch stofflich (physisch) in den Rankine-Kreislauf eines erfindungsgemäßen Meereswärmekraftwerkes eingebunden. Zu diesem Zweck werden in dem Rankine-Kreisprozess die Temperaturgradienten im Meer zur Erzeugung von RE-Strom genutzt. Dieser wird in der Anlage unmittelbar zur Elektrolyse von Wasser für die Erzeugung von grünem H2 verwendet, der als Zuschlagstoff dem Arbeitsmedium des Rankine-Kreisprozesses vor der Turbine zur Enthalpieanhebung beigefügt und nach der Turbine wieder ausgekoppelt wird und anschließend als erste Komponente des Syn-Gases dient. Als zweite Komponente des Syn-Gases wird CO2 bzw. N2 mit dem H2 zusammengeführt, so dass eine exotherme Synthesereaktion zum Endprodukt abläuft. Die Kühlung dieses Syntheseprozesses wird über einen Wärmetauscher vom AM (=Arbeitsmedium) des Rankine-Kreisprozesses übernommen, was zur Anhebung der Enthalpie im Rankine-Kreislauf führt und dessen Wirkungsgrad erhöht. Der grüne Sauerstoff aus der Elektrolyse wird unter adiabatischer Entspannung zur Kühlung des AM im Rankine-Kreisprozess nach der Turbine genutzt und erlaubt dadurch eine kleinere und verlustärmere Auslegung des Rankine-Kondensators.

Damit ist erreicht, dass die Reaktionsenthalpie aus Elektrolyse und Energieträgersynthese durch diese Einbettung in den Rankine-Kreisprozess dessen Wirkungsgrad steigern, somit wird die energetische Effizienz der Energieträgerherstellung maximiert und die CO2-freie Energieversorgung der Synthese-eigenen Hilfsaggregate und der gesamten Anlage erreicht. Da Meereswärmekraftwerke im Allgemeinen unter dem Begriff OTEC (Ocean Thermal Energy Conversion) bekannt sind, das hier vorgestellte neuartige Verfahren jedoch grundsätzlich davon abweicht, wird das erfindungsgemäß neuartige Verfahren eines Meereswärmekraftwerks im Weiteren als eOTEC (enhanced Ocean Thermal Energy Conversion) bezeichnet.

Zum Verständnis der systemischen Vorteile von eOTEC bei der Energieträgersynthese gegenüber dem SdT ist es notwendig, sich die Reaktionen der Syn-Gas-Herstellung und der Energieträgersynthese genauer anzuschauen. Dies wird im Folgenden am Beispiel Erdgas als Rohstoff für das Syn-Gas und MeOH oder CH4 als Beispiel für den Energieträger erläutert.

Die technische Herstellung von (grauem) MeOH erfolgt heute fast ausschließlich in katalytischen Verfahren aus Syn-Gas, einem Gemisch von CO und H2 im Verhältnis von etwa 1:2 (s. Gl. 4b weiter unten). Das dazu benötigte H2 und CO werden heute meist durch Dampfreformierung von Erdgas (Gl. 2a) gewonnen. Alternativ kann - wie bei eOTEC vorgesehen - MeOH auch heterogen katalytisch durch Hydrierung von CO2 hergestellt werden (Gl. 6a), wobei das CO2 nicht aus Erdgas stammt, sondern über DAC gewonnen wird.

Dabei ist es ein erstes Ziel von eOTEC, die MeOH-Synthese bei einem Druck zu betreiben, bei dem das Arbeitsmedium CO2 als 2. Komponente des Syn-Gases verdampft, der wiederum identisch ist mit dem H2-Druck aus der Elektrolyse als 1. Komponente des Syn-Gases. Ein zweites Ziel ist, dass die Reaktion zum Endprodukt so schnell abläuft, dass der bei Synthesen übliche Purge-Prozess (Rückführung von nicht umgesetztem Syn-Gas in den Reaktor) zumindest vereinfacht wird oder bestenfalls entfällt. Dies wird bei hohem Druck begünstigt, da sich nach dem Prinzip von le Chatelier die Reaktion (6a) auf die MeOH-Seite verschiebt.

Eine große Rolle spielen auch die verwendeten Katalysatoren sowie die Temperatur und der Druck, bei dem (Gl. 6a) bzw. (6b) ablaufen. Beim heute favorisierten Niederdruckverfahren mit Katalysatoren auf Basis Kupfer-Zinkoxid-Aluminiumoxid liegen die Temperaturen zwischen 200 und 300°C und die Drücke zwischen 50 und 100bar und sind daher beide im Fenster der CO2-Verdampfung (60... 70bar) und des H2-Drucks des eOTEC-Prozesses, der im Fall einer Hochdruck-PEM-Elektrolyse zwischen 30 und 120bar liegt.

Neuere Untersuchungen zeigen, dass eine beträchtliche Aktivitäts- und Selektivitätssteigerung des Katalysators möglich ist, wenn man die heute verwendeten Katalysatoren mit winzigen Mengen von Zinkoxid dotiert, die als Nanopartikel in engem Kontakt zum Kupfer stehen, was eine wichtige Voraussetzung zur Realisierung eines heterogen katalytischen Verfahrens mit vereinfachtem Purge-Prozesses ist.

Die Reaktionen bei der Syn-Gas-Herstellung lassen sich in drei Gruppen einteilen:
1. Endotherm - mit Dampf:

CH₄ + H₂O ↔ CO + 3 H₂; ΔH_{R}= +206 kJ/mol (2a)

-CH₂- + H₂O ↔ CO + 2 H₂; ΔH_{R}= +151 kJ/mol (2b)

C + H₂O ↔ CO + H₂ ; ΔH_{R}= +119 kJ/mol (2c)

2. Exotherm - mit Sauerstoff:

CH₄ + ½ O2 ↔ CO + 2 H₂; ΔH_{R} = -36 kJ/mol (3a)

-CH₂- + ½ O₂ ↔ CO + H₂; ΔH_{R}= -92 kJ7mol (3b)

C + ½ O₂ ↔ CO ; ΔH_{R} = -123 kJ/mol (3c)

3. Gleichgewichtsreaktionen:

| | | | |
|---|---|---|---|
| Oxidation/Elektrolyse: | H₂ +½ O₂ ↔ H₂O ; | ΔH_{R}= -240 kJ/mol | (4a) |
| Wassergas-Shift: | CO + H₂O ↔ CO₂ + H₂; | ΔH_{R}= +162 kJ/mol | (4b) |
| Boudouart-Gleichgewicht: | C + CO₂ ↔ 2 CO ; | ΔH_{R}= -42 kJ/mol | (4c) |

Aufgrund der Vielzahl der möglichen Reaktionen der Spaltprodukte ist die chemische Zusammensetzung des entstehenden Syn-Gases, wozu für das e-Gas Methan (Gl. 5) und das e-Fuel MeOH (Gl. 6) nur H2 und CO2 bzw. CO benötigt werden, sehr komplex und zudem stark von der Lage der chemischen Gleichgewichte (Gl. 4) abhängig. Dies wirkt sich wiederum negativ auf das Katalysatordesign aus, da ein Katalysator in der Regel immer nur für eine Reaktion optimiert werden kann.

Diese und andere Nachteile (s. weiter unten) werden erfindungsgemäß dadurch beseitigt, dass
(I) die Reaktionen (Gl. 3a) bis (3c) unterdrückt werden, da die Precurser CH₄, -CH₂- und C nur bei Verbrennung an Luft entstehen,
(II) Sauerstoff, der aus Luft in reiner Form gewonnen werden muss, um über die CH4-Verbrennung den Reaktor auf die vom Ni-Katalysator benötigte Temperatur von 750...900°C aufzuheizen, weder vorhanden noch nötig ist, da die MeOH-Synthese zwischen 300 und 400°C abläuft, und
(III) bei den Gleichgewichtsreaktionen die Reaktionen (Gl. 4a) und (4c) wegen fehlender Precurser C und O2 ebenfalls nicht stattfinden. Da bei der Synthese auch Wasser entsteht (Gl. 5a und 5b und 6a), ist also nur die Wassergas-Shift-Reaktion (Gl. 4b) möglich.

Zur Synthese von CH4 und MeOH sind jeweils zwei Reaktionspfade möglich, auf die die Katalysatoren und das Prozessfenster (Druck und Temperatur) abgestimmt werden müssen. Diese Abstimmung gelingt umso besser, je weniger Reaktionspfade existieren.

### I: Endprodukt Methan CH4):

| | | | |
|---|---|---|---|
| Pfad CO2: | CO₂ + 4 H₂ ↔ CH₄ + 2 H₂O; | ΔH_{R} = -165 kJ/mol | (5a) |
| Pfad CO: | CO + 3 H₂ ↔ CH₄ + H₂O; | ΔH_{R} = -206kJ/mol | (5b) |

### II: Endprodukt MeOH (CH3OH):

| | | | |
|---|---|---|---|
| Pfad CO2: | CO₂ + 3 H₂ ↔ CH₃OH + H₂O; | ΔH_{R} = -49,6 kJ/mol | (6a) |
| Pfad CO: | CO + 2 H₂ ↔ CH₃OH; | ΔH_{R} = -90,8 kJ/mol | (6b) |

Im Fall desIII: Endprodukts Ammoniak existiert nur ein Pfad:

| | | | |
|---|---|---|---|
| Pfad N2: | N2 + 3 H₂ ↔ 2 NH₃; | ΔH_{R} = -92 kJ/mol | (7a) |

Bei eOTEC wird ausfolgenden Gründen die Herstellung von MeOH über (Gl. 6a) gegenüber (Gl. 6b) bzw. der Herstellung von CH4 über (Gl. 5) bevorzugt:
(I) MeOH ist flüssig und kann leichter und kostengünstiger als das gasförmige CH4 über weite Strecken per Schiff transportiert werden,
(II) CO2 kann im Gegensatz zu CO aus Luft regenerativ gewonnen werden,
(III) Die Wärmetönung ist aufgrund des höheren Brennwerts von CO gegenüber dem trägen CO2 geringer und
(IV) Das gem. (Gl. 6a) entstehende Wasser kann nach Abtrennung vom MeOH zur Elektrolyse verwendet werden.

Erst durch die erfindungsgemäße Verkettung der Teilprozesse
(A) Herstellung von RE-Strom aus den Temperaturgradienten im Meer über den Rankine-Kreisprozess (mit CO2 als AM) mit der
(B) Herstellung der 2. Komponente des Syn-Gases aus Umgebungsluft über DAC, was durch Nutzung von RE-Strom aus (A) und Abwärme aus der Elektrolyse (C) oder der MeOH-Synthese (D) zu 100% RE möglich ist, und der
(C) Verwendung des Stroms aus (A) zur Herstellung von H2 über Wasserelektrolyse,
(D) Gewinnung des zur Elektrolyse benötigten Wassers aus der MeOH-Synthese gem. (Gl. 6a) oder durch Kondensation von Wasser im DAC-Prozess bzw. am Kondensator, sofern dieser sich an Umgebungsluft befindet und
(E) Synthese zum Endprodukt MeOH unter Verwendung des CO2 aus (B) und H2 aus (C), unter Nutzung der
(F) Abwärme aus (C) und (E) zur Optimierung des Wirkungsgrads von (A)
schließt sich der Kreis einer perfekten Kreislaufwirtschaft innerhalb einer Anlage. Damit trägt die exotherme Endproduktsynthese selbst zur Effizienzsteigerung des diesen Prozess antreibenden Rankine-Kreislaufs bei.

Dass das hier beispielhaft für das e-Gas CH4 und das e-Fuel MeOH aufgezeigte Verfahren in ähnlicher Form auch zur Herstellung komplexerer, gasförmiger oder flüssiger Energieträger, Kraftstoffen oder chemischer Basismaterialien verwendbar ist, ist für einen Fachmann ohne Weiteres nachvollziehbar. Beispielhaft genannt seien an dieser Stelle noch die AmmoniakSynthese zur Herstellung von Ammoniak nach dem Haber-Bosch-Verfahren, die Fischer-Tropsch-Synthese zur Herstellung von linearen Kohlenwasserstoffketten und der Oxo-Synthese zur Herstellung von z.B. aliphatischen Aldehyden wie z.B. Butanol, wozu Sauerstoff benötigt wird, der bei eOTEC über die Elektrolyse als By-Produkt anfällt.

Die heutige technische Herstellung von grauem MeOH in katalytischen Verfahren aus Syn-Gas ist nicht autark, benötigt eine umfangreiche externe Betriebsmittel- und Medienversorgung und verbraucht zusätzliche nicht regenerative Energie. Dies ist u.a. darin begründet, dass zusätzliche Prozessschritte, wie z.B. zur Reinigung und insbesondere Entschwefelung von Erdgas oder Kohle, zur Erhitzung vor der Reformierung und zur nachfolgenden Verdichtung notwendig sind.

Dagegen ist das erfindungsgemäße Verfahren vollständig autark und unabhängig von externen Energiequellen, indem alle zur Synthese des Energieträgers benötigten Stoffe wie z.B. Wasser (für die Elektrolyse), CO2 oder N2 (zur Synthese des Energieträgers) oder Wärme (zur Regenerierung der DAC-Anlage und zur Steigerung der Effizienz des Gesamtsystems) auf der Plattform autark gewonnen werden, wobei zum Betrieb der erforderlichen Einrichtungen lediglich RE-Strom aus dem eOTEC-.Prozess verwendet wird.

Im Folgenden wird erläutert, wie die weiter oben beschriebenen CC-OTEC- spezifischen Nachteile beseitigt werden.

### 1: Durch Auslegung auf ein anderes AM (z.B. CO2) kann der für die Effizienz wichtige Turbinendifferenzdruck deutlich erhöht werden.

Auf Basis der in den äquatorialen Zonen der Ozeane nutzbaren Temperaturdifferenzen von 20 bis 24°C führt die Verwendung von CO2 als AM gegenüber NH3 bei CC-OTEC zu einer Vervierfachung des Turbinendifferenzdrucks (von 6bar auf ca. 24bar). Dieser Vorteil gegenüber CC-OTEC wird jedoch mit dem Nachteil erkauft, dass aufgrund der geringeren volumetrischen Dichte von CO2 die zu bewegenden AM-Massenströme höher sind. Dieser Nachteil wird aufgrund der höheren Druckdifferenz und der damit ermöglichten Steigerung des Wirkungsgrades der Turbine um etwa 10% bei weitem kompensiert, so dass dieser Schwachpunkt sich wirtschaftlich nicht auswirkt.

CO2 ist zum Antrieb von Gasturbinen ausgezeichnet geeignet und besitzt keine korrosiven Eigenschaften. Da außerdem die Molmasse von CO2 mit 44 g/Mol um den Faktor 2,6 höher ist als die von NH3 mit 17 g/Mol, ist der mittlere Impulsübertrag ( *p* = *m* × *v* ) auf die Turbinenschaufel ebenfalls um den Faktor 1,6 höher. Die Turbinenleistung ist daher - bei gleichem Volumendurchsatz - entsprechend höher.

Damit eOTEC gewährleistet werden kann, dass die Turbine im bevorzugt überkritischen Bereich /Fr17/ mit Trockendampf oder höchstens vernachlässigbar geringem Nassdampfanteil beaufschlagt wird, werden weiterhin verfahrens- und sicherheitstechnische Risiken minimiert, was sich kostensenkend auf das Sicherheitskonzept und das Zulassungsverfahren auswirkt.

Das bevorzugte CO2 ist gegenüber der bisherigen Verwendung von NH3 wesentlich weniger korrosiv, weniger giftig, als Feuerlöschmittel zudem nicht brennbar und eröffnet darüber hinaus noch eine weitere technische Raffinesse, die zwar hier nicht untersucht wird, aber als zusätzlicher kommerzieller Booster herangezogen werden kann.

### 2: Beim eOTEC-Verfahren wird anstelle von Wasser verschiedener Temperaturen flüssiges AM gepumpt.

Der Energietransport in Form von unterschiedlich temperiertem Wasser wird bei eOTEC durch Transport von Stoffströmen im flüssigen und gasförmigen Aggregatzustand unter Ausnutzung der damit verbundenen latenten Wärme ersetzt. Das reduziert die Leitungsquerschnitte drastisch /RB 18/ und verringert die notwendige effektivitätsschädliche Pumpleistung von bis zu 90% auf weniger als 10%.

### 3: Das eOTEC-Verfahren ist für die zusätzliche Nutzung von ST- bzw. PVT-Kollektoren ausgelegt.

Die für eOTEC geeigneten Standorte weisen ausnahmslos auch günstige Bedingungen für Solarthermie (ST) auf. Dazu gehört außer der höheren Strahlungsintensität auch die in äquatorialen Gegenden ganzjährig fast senkrechte Einstrahlung, weswegen eine horizontale Ausrichtung der Kollektoren optimal ist. Eine aufwändige Nachführung der Kollektoren über Tracker ist nicht notwendig.

Für eOTEC ist die Bereitstellung von Niedertemperaturwärme durch ST im Bereich von 40°C und darüber jedoch ausgezeichnet angepasst und trägt zur Wirkungsgradsteigerung und zum einfachen und störungsfreien Betrieb der Turbine aufgrund des geringen bzw. sehr geringen bzw. fehlenden Nassgasanteils wesentlich bei.

Alternativ zu ST-Kollektoren können auch PVT-Kollektoren zur gleichzeitigen Erzeugung von Wärme und Strom zum Einsatz kommen. Diese Konfiguration dient sowohl zur Temperaturanhebung im Trockendampfbereich der CO2-Turbine als auch gleichzeitig zur Absenkung der Temperatur der PV-Module und trägt damit erheblich zur Effizienzsteigerung sowohl der Solaranlage als auch des Rankine-Kreisprozesses bei. Da überschüssiger RE-Strom auch zur Elektrolyse verwendet werden kann, ergibt sich durch den Doppelnutzen eine weitere Synergie, die zusätzlich zur Verkürzung der Amortisationszeit beiträgt.

### 4: Durch Verwendung eines Rekuperators zwischen der Turbine und der Verbindungsleitung zum Kondensator können das zu verflüssigende AM vorgekühlt und das zu verdampfende AM vorgewärmt werden.

Wie beim ORC-Prozess üblich kann zwischen den Stoffströmen vor und nach dem Kondensator ein Rekuperator geschaltet werden, der das zu verflüssigende AM vorkühlt und das zu verdampfende AM vorwärmt. Der Rekuperator wird zweckmäßigerweise auf der eOTEC-Plattform platziert, da dieser dort leicht zugänglich und das Medium aus der Turbine sich noch nicht stark abgekühlt hat.

Dieser Effekt ist umso wichtiger und effizienter, je höher die Überhitzung ist, weil aufgrund der quasi-isothermen Entspannung sich das Gas noch nicht wesentlich abgekühlt hat, und die Temperatur des AM aus der Turbine deutlich über der des Oberflächenwassers ist. Auf der anderen Seite hat das AM vor Eintritt in den Verdampfer noch einen hohen Nassdampfanteil, der sich im Rekuperator verringert, wodurch Verdampfer und Kondensator kleiner ausgelegt werden können.

### 5: Die Konversion des Stroms in H2 am Standort der eOTEC-Anlage ermöglicht die unmittelbare Wärmenutzung Abwärme-behafteter Prozesse wie der Elektrolyse und der Energieträger-Synthese.

Die Kopplung des Rankine-Kreisprozesses an eine H2-Elektrolyse verbessert dessen Effektivität pro K um etwa 2% (siehe Gl. 8), da die aus den Verlusten bei der Elektrolyse (Wirkungsgrad ca. 80%) resultierende Wärme auf normalerweise ungünstigem Temperaturniveau von 60...80°C ausgezeichnet in das eOTEC-Verfahren zurückgeführt werden kann, somit nicht verloren geht, sondern als Strom wieder zur Verfügung gestellt wird und zudem den Wirkungsgrad der Elektrolyse verbessert.

Höherwertige exotherme Wärme fällt bei der Synthese des Energieträgers an. Diese Wärme kann ausgezeichnet zur Regenerierung der CO2-Filter der DAC-Anlage eingesetzt werden, was bereits bei Temperaturen zwischen 80°C und 100°C möglich ist. Die Restwärme kann - wie die Niedertemperaturwärme aus der Elektrolyse - zur Steigerung der Überhitzung und damit der Effizienz des Rankine-Kreisprozesses verwendet werden.

### 6: Die Konversion von H2 und CO2 zu industriellen und chemischen P²X Basisprodukten findet erfindungsgemäß im eOTEC-Verfahren statt.

Damit wird eine hocheffiziente energetische Rückkopplung zwischen Stromproduktion, Elektrolyse und der Synthese industrieller chemischer Basisprodukte geschaffen. Anstelle von Strom, der zur Vermarktung kostenintensive und verlustbehaftete Stromleitungen benötigt, wird ein einfach und kostengünstig zu transportierendes Endprodukt wie zum Beispiel MeOH oder NH3 vermarktet.

### 7: Durch das Positionieren des Kondensators in situ der Kondensationstemperatur im Meer entfällt das Hochpumpen von Meerwasser aus großen Tiefen und die oberflächennahe Rückeinspeisung

Bei CC-OTEC wird der auf der Plattform oder an Land installierte Kondensator mit kaltem Meerwasser aus ca. 1.000 m Tiefe gespeist, und der Verdampfer mit warmem Oberflächenwasser beaufschlagt. Das bedeutet, dass bei einer 100 MW-CC-OTEC-Anlage im Kondensator ca. 200 m³/h kaltes Meerwasser um 2...3 K erwärmt und im Verdampfer ca. 400m³/h warmes Meerwasser /RB18/ um 2...3 K abgekühlt werden, und dann über eine gemeinsame Sammelleitung in geringen Tiefen wieder in das Meer eingespeist werden. Aufgrund dieser vertikalen Wasserverfrachtung treten folgende Nachteile auf:
- Es erfolgt eine Durchmischung von kaltem Tiefenwasser mit eventuell hoher Konzentration an Carbonat-Ionen mit warmem und mit CO2 gesättigtem Oberflächenwasser. Da die Löslichkeit von CO2 mit der Temperatur exponentiell abnimmt, wird durch Partialdampfdruck-Überschreitung CO2 an die Atmosphäre abgegeben.
- Wie bei Wasserkraftwerken muss verhindert werden, dass Lebewesen aus großen Tiefen an die Oberfläche gelangen, da deren Lebensfähigkeit dort zumindest stark eingeschränkt ist und zudem der plötzliche Druckabfall von 100 auf 1bar zu irreversiblen Zellschäden und zum Absterben führen kann.

### 8: Kondensator und Verdampfer können kleiner dimensioniert werden

Dies gelingt durch folgende Neuerungen:
- Aufgrund der um den Faktor 2...3 höheren Systemeffizienz können die HEX bei gleicher elektrischer Leistung kleiner dimensioniert werden.
- Die Verwendung eines Rekuperators erlaubt eine erste Vorkühlung und damit verbunden eine erste Erhöhung des Nassdampfanteils des von der Turbine kommenden Trockendampfs und gleichzeitig eine Erwärmung und damit verbunden eine Erhöhung des Nassdampfanteils des von der Pumpe nach oben gepumpten flüssigen AM. Die Wirkung des Rekuperators ist dabei umso größer, je höher die Überhitzung ist.
- Die Verwendung eines dem Rekuperator in der Leitung des gasförmigen AM nachgeschalteten HEX, in dem der von der Elektrolyse kommende O2 entspannt und über den Joule-Thomson-Effekt abkühlt wird, erlaubt eine zweite Vorkühlung und damit verbunden eine zweite Erhöhung des Nassdampfanteils des von der Turbine kommenden Trockendampfs.

- Durch den Transport des warmen, gasförmigen AM über wärmeleitende Leitungen von der Turbine zum Kondensator in 1.000m Tiefe wird das AM bereits weiter abgekühlt.

### 9: Vermeidung von Stromtransportkosten durch integrales eOTEC-Anlagenkonzept

Die eOTEC-interne Verkettung des Stromerzeugers mit der H2-Elektrolyse hat wesentlichen Einfluss auf das erfindungsgemäße Anlagendesign und die Vermeidung parasitärer Kosten. Der erzeugte Strom wird weder über kostenintensive Transportwege einer anlagenexternen Weiterverwendung zugeführt, noch sind alternative Strategien zur Steigerung der Wirtschaftlichkeit notwendig, wie sie bei den bisherigen Meereswärmekraftwerken vorgeschlagen wurden, siehe z.B. /HD19/ und /HD20/.

Aufgrund des Geschäftsmodells von CC-OTEC (Verkauf von Strom und by-Produkten wie kaltem Meerwasser für SWAC (Sea Water Air-Conditioning), Meerwasser für Fischzucht und Aquakulturen oder für anfallendes entsalztes und mit Mineralien versetztes Meerwasser als Trinkwasser) wurden CC-OTEC-Anlagen ausschließlich an Land oder in der Nähe der Küste errichtet und kaltes Wasser aus 1.000m Tiefe durch lange Rohrleitungen über Pumpen mit hohem Energieverbrauch an Land gefördert.

Dieses Anlagendesign erlaubt zwar kurze Stromkabel, jedoch wird dies mit den Nachteilen langer und teurer Wasserleitungen und der Einschränkung erkauft, dass sich derartige Verhältnisse nur in Regionen meist vulkanischen Ursprungs wie z.B. Inseln anzutreffen sind, bei denen nach wenigen km hinter der Küste Wassertiefen von 1.000m erreicht werden.

Da die Stromgestehungskosten bei CC-OTEC bei Vergrößerung des Abstands von der Küste stark zunehmen, z.B. von 0,07 $/kWh @ 10km auf 0,22 $/kWh @ 400 km /Ni01/, kann CC-OTEC auf dem offenen Meer mit anderen RE-Quellen wie Sonne und Wind trotz der hohen Verfügbarkeit von 95% wirtschaftlich nicht mithalten.

### 10: Bei eOTEC ist vorgesehen, CO₂ zumindest teilweise im Meer zu speichern.

Bei eOTEC ist vorgesehen, das für die Synthese des Energieträgers benötigte CO2 vor Ort über DAC aus Luft zu gewinnen, weswegen dieser nach der CO2-Farbenlehre ein grüner Energieträger ist. Da auch zur Regenerierung der CO2-Filter die Abwärme aus der Energieträger-Synthese verwendet wird, gelingt dies energieneutral im Sinn eines geschlossenen Kreislaufs.

Überschüssiges CO2 aus dem DAC-Prozess kann aufgrund der Ausgestaltung des Rankine-Kreisprozesses als **offener Kreisprozess** - mit Ein- und Auslassöffnungen für CO2 - in geeigneter Tiefe kontrolliert in das Meer abgegeben werden, vorzugsweise in situ der AM-Kondensationstemperatur des Tiefenwassers, wo es sich aufgrund der Pufferwirkung des Meerwassers in sedimentierende und nicht wieder in die Atmosphäre gelangende Stoffe wie Carbonat- und Hydrogencarbonat-Ionen umwandelt, oder dem Reaktionsgleichgewicht durch Konkurrenzreaktionen (zum Beispiel Bildung von H2CO3) entzogen wird. Hiermit ist es erstmals möglich, Energieträger mit einem negativen CO2-Footprint herzustellen.

### 11: Durch eOTEC werden systemische Nachteile von P²X-Technologien beseitigt

Die systemischen Vorteile von eOTEC, die sich aufgrund der erfindungsgemäßen Verkettung der Stromerzeugung des Rankine-Kreisprozesses mit der Herstellung von grünem H2 über Elektrolyse zum Verbrauch des erzeugten Stroms und mit P²X-Technologien zur Konversion des H2 in leichter transportierbare und vor allem speicherbare Energieträger ergeben, werden im Folgenden für (I) MeOH und (II) Methan als Beispiele für C-haltige Energieträger und für (III) Ammoniak als Beispiel für einen N-haltigen Energieträger aufgezeigt. Dies ist in ähnlicher Form auf andere Kohlenwasserstoffe übertragbar.

Die technische Herstellung von (grauem) MeOH erfolgt heute fast ausschließlich in katalytischen Verfahren aus Syn-Gas, einem Gemisch von CO und H2 im Verhältnis von etwa 1:2 (Gl. 5b). Alternativ kann - wie bei eOTEC vorgesehen - MeOH auch heterogen katalytisch durch Hydrierung von CO2 hergestellt werden (Gl. 6a).

Das Syn-Gas (CO, CO2 und H2) wird heute ebenfalls fast ausschließlich aus fossilen Energieträgern gewonnen. Dies erfolgt bei Verwendung von Kohle oder Braunkohle über die Kohlevergasung mit Wasserdampf und Luft, bei Verwendung von Erdgas über die Dampfreformierung oder die partielle Oxidation von Erdgas (Gl. 3a).

Im Folgenden wird das erfindungsgemäße eOTEC-Verfahren im Detail erläutert.

Zur Vereinfachung wird die Erfindung an folgendem Beispiel erläutert: (1) Das Endprodukt ist MeOH als Beispiel für einen flüssigen Energieträger, (2) H2 ist die erste Komponente des Syn-Gases, und (3) CO2 ist die 2. Komponente des Syn-Gases, welches über DAC aus der Luft gewonnen wird und mit dem Arbeitsmittel (AM) identisch ist. Dabei zeigen:
- **Fig. 1**: das erfindungsgemäße Verfahren zur Herstellung von MeOH mit Fokus auf die Stromerzeugung über den Rankine-Kreisprozess mit CO2 als AM einschließlich dessen Gewinnung über DAC, die Vorkühlung, Kondensation, Verflüssigung, Vorheizung, Verdampfung und Überhitzung des AM einschl. dessen Speicherung im Meer sowie die thermische Verkettung der Wärme benötigenden Prozesse wie Rankine-Kreisprozess und DAC mit den Wärme erzeugenden bzw. exothermen Prozessen Elektrolyse und MeOH-Synthese über Wärmetauscher (HEX),
- **Fig. 2**: das erfindungsgemäße Verfahren zur Herstellung von MeOH mit Fokus auf den optional in den Kreisprozess eingeschleusten Zuschlagstoff H2, die Elektrolyse, die Speicherung der Zwischen- und Endprodukte, die Behandlung des Purge-Gases sowie die Verkettung der Einzelprozesse zur vorzugsweise energie- und ressourcenautarken Herstellung des Energieträgers MeOH aus den Komponenten RE-Strom, CO2 und Wasser.

Die Bedeutung der in den Fig. 1 und Fig. 2 verwendeten Pfeile und Kacheln ist in den beigefügten Legenden zu Fig. 1 und Fig. 2 erläutert.

Fig. 1 zeigt den eOTEC-Kreisprozess mit CO2 als AM einschließlich der Stoff-, Wärme- und Stromflüsse aller Komponenten. Der Energieträger MeOH wird aus den beiden Komponenten H2 und CO2 als bevorzugt einzigen Bestandteilen des Syn-Gases unter Einbindung von Katalysatoren im Reaktor (14) gemäß (Gl. 6a) synthetisiert. Der für die Synthese benötigte H2 wird als 1. Komponente des Syn-Gases über den Elektrolysator (11) der Wasserelektrolyse gewonnen, wozu der Strom (17) aus dem Generator (4) sowie das bei der MeOH-Synthese im Reaktor (14) gem. (Gl. 6a) bzw. bei der Gewinnung von CO2 über DAC (18) anfallende Wasser, welches aus dem Speicher (19b) bezogen wird, verwendet werden.

Die unterhalb der Wasseroberfläche (25) eingezeichneten Komponenten Kondensator (6), AM-Pumpe (7) und Ausschleusvorrichtung (8b) befinden sich in etwa 1.000m Meerestiefe. Im Unterschied zum SdT befindet sich der Kondensator also nicht über der Wasseroberfläche und insbesondere nicht an Land, sondern im Wasser in einer Tiefe, bei der die Wassertemperatur die Kondensationstemperatur des AM bei dem herrschenden Druck unterschreitet. Die Kondensation erfolgt also in-situ mit dem Wasser, weswegen eine Pumpe zum Hochpumpen desselben entfällt (ca. 200 m3/s bei einer 100 MW-Anlage). Da erfindungsgemäß anstelle Wasser AM gepumpt wird, reduziert sich der Volumenstrom um den Latentwärmeanteil beim Phasenübergang zudem erheblich.

Die Komponenten des Rankine-Kreislaufs über der Wasseroberfläche wie Rekuperator (5), Verdampfer (1) und zahlreiche HEX, sind vorteilhaft über (nicht eingezeichnete) druckfeste Rohrleitungen mit den Komponenten in der Tiefe verbunden.

In Fig. 1 sind außer dem Verdampfer (1) und Kondensator (6) fünf weitere HEX zu erkennen (HEX#1 (2), HEX#2 (21a), HEX#3 (21b), HEX#4 (22) und HEX#5 (5)), die den Gesamtprozess im Sinn des Bullets b des Hauptanspruchs optimieren. Diese Verkettung bewirkt die enorme Steigerung der Effizienz und definiert die thermodynamischen Gleichgewichtsbedingungen, unter denen die Gesamtanlage betrieben wird.

Die Überhitzung des AM ist dabei aus mehreren Gründen wichtig:
1. Ohne Überhitzung würde das komprimierte CO2-Gas in der Turbine ausschließlich im Nassdampfbereich entspannen, was sich negativ auf den Wirkungsgrad und die Performance der Turbine auswirkt. Die Überhitzung erfolgt daher mindestens so weit, dass die anschließende Entspannung in der Turbine bevorzugt im Trockendampfgebiet abläuft, um eine Kondensation in der Turbine aufgrund der expansionsbedingten Abkühlung zu vermeiden. Bei CO2 als AM sind dazu etwa 7... 12°C Überhitzung ausreichend.
2. Bei Überhitzung des AM erhöht sich der Carnot-Wirkungsgrad der Turbine gemäß ${η}_{Carnot} = \left({T}_{warm}-{T}_{kalt}\right) / {T}_{warm}$ wobei T_{warm} ohne Überhitzung die Temperatur des Meerwassers an der Oberfläche und Tₖₐₗₜ die Temperatur des Tiefenwassers in ca. 1.000m Tiefe ist. Nach (Gl. 8) steigt der Carnot-Wirkungsgrad der Turbine bei Überhitzung um 10K (z.B. von 25°C auf 35°C) von 6,6% auf 9,6% um fast 50% an, womit ein wirtschaftlicher Betrieb von eOTEC gegenüber OTEC (ohne Überhitzung) möglich wird. Im Folgenden wird der Prozess, beginnend bei der Pumpe (7), beschrieben. Das AM ist dabei für die möglichen Aggregatzustände gasförmig (gepunktet), Nassdampf (strichliert) und flüssig (durchgezogen) unterschiedlich dargestellt.

In der Pumpe (7) wird der Druck des im Kondensator (6) bei ca. 40bar verflüssigten CO2 (entspricht dem Dampfdruck von CO2 bei einer Kondensationstemperatur von 5°C) auf ca. 65bar angehoben. Dies entspricht dem Druck, bei dem CO2 bei 25°C warmem Oberflächenwasser im Verdampfer (1) verdampft.

Das flüssige CO2 gelangt zunächst zur Ausschleusvorrichtung, bestehend aus einem 3-Wege-Ventil (20d) und einer Pumpe (8b) zur weiteren Druckerhöhung sowie optional einer (nicht eingezeichneten) nach unten führenden Leitung, über die ein Teil des CO2-Stoffstroms in noch größerer Tiefe an das Meer abgegeben wird. Durch chemische Puffervorgänge wird das CO2 nahezu komplett in andere chemische Verbindungen umgewandelt, was zu einer Zunahme der Konzentration von HCO₃⁻ im Tiefenwasser führt, und CO₂ letztendlich nur weit unter der Lösungsgrenze im Tiefenwasser verbleibt.

Beim Passieren der (nicht eingezeichneten) Steigleitung erwärmt sich das flüssige CO2 in den wärmeren oberen Meeresschichten, wobei es teilweise in Nassdampf übergeht. An der Oberfläche durchströmt das - immer noch kalte - CO2 zunächst den Rekuperator, wo es über HEX#5 (5) mit dem wärmeren, von der Turbine (3) kommenden gasförmigen Gegenstrom vorgewärmt wird, und gleichzeitig der nach unten gerichtete, von der Turbine kommende Gasstrom vorgekühlt wird. Im Idealfall (maximaler Wärmeübertrag) haben die beiden Stoffströme nach Passieren des HEX#5 (5) die gleiche Temperatur. Aufgrund der Enthalpieänderung der Stoffströme im Rekuperator können sowohl der Kondensator (6) als auch der Verdampfer (1) kleiner dimensioniert werden.

Der den Rekuperator verlassende vorgewärmte CO2-Nassdampf gelangt in den Verdampfer (1), der über die Leitung (10a) mit warmem, oberflächennahem Meerwasser von 25...30°C gespeist wird. Das um 2...3°C abkühlte Meerwasser wird anschließend über die Leitung (10b) wieder in das Meer zurückgespeist. Der Verdampfer und die Volumenströme des Wassers im Verdampfer sind so bemessen, dass das CO2 vorzugsweise vollständig verdampft.

Alternativ kann der Verdampfer - wie auch der Kondensator (siehe weiter unten) - als "in-situ mit dem Meerwasser" realisiert werden. In diesem Fall entfällt die Meerwasserpumpe (10c) zum Pumpen des warmen Oberflächenwassers (400 m3/s bei einer 100 MW-Anlage), wodurch der Wirkungsgrad des Gesamtsystems weiter gesteigert wird.

Ein Teil des verdampften CO2 gelangt über das 3-Wege-Ventil (20a) zu einem weiteren 3-Wege-Ventil (20e), welches den AM-Strom erneut in zwei Teilströme aufteilt, von denen ein Teil direkt in den Reaktor (14) geführt wird und der andere Teil zusammen mit H2 aus der Elektrolyse im Reaktor (14a) über die Wassergas-Shift-Reaktion (Gl. 4b) in CO und H₂O überführt wird, welches nach der Vereinigung mit dem das Ventil (20e) passierenden CO2-Strom dann ein Syn-Gas gem. SdT, bestehend aus CO, H2, CO2 und H2O, bildet.

Die Aufspaltung eines Teils des CO2 in CO ist nur dann vorgesehen, falls es trotz neuerlicher Fortschritte bei der Weiterentwicklung von Katalysatoren nicht gelingen sollte, die Effizienz der heterogen katalytischen Synthese gem. (Gl. 6b) mindestens auf das Niveau gem. SdT zu bringen, bei dem der Katalysator für ein CO/CO2-Gemisch mit nur 1...3% CO2 optimiert ist. Mit Hilfe des 3-Wegeventils (20e) und einer Verschiebung des Gleichgewichts der Wassergas-Shift Reaktion (Gl. 4b) auf die Seite des CO sollte es möglich sein, den CO-Anteil im Syn-Gas deutlich anzuheben.

Der Katalysator ist vorzugsweise für die Reaktion (Gl. 6a) optimiert, da der Pfad über CO (Gl. 6b) nur über die Wassergas-Shift-Reaktion (Gl. 4b) möglich ist. Diese Reaktion wird jedoch stark unterdrückt, da das Syn-Gas - anders als bei der Dampfreformierung - aufgrund niedriger Prozesstemperaturen im Reaktor (14) nur wenig CO enthält und Wasser nur über die Reaktion (Gl. 6a) stöchiometrisch anfällt. Daraus ergeben sich die beabsichtigten Potenziale zur Effizienzsteigerung und Kostensenkung der MeOH-Synthese. Effizienzsteigerung, weil durch Fokus auf nur einen Pfad (Gl. 6a) der Katalysator selektiver und daher effizienter auslegbar ist. Kostensenkung, weil die aufwändige Aufarbeitung nicht umgesetzten Syn-Gases entfällt, da der Katalysator für das ohnehin kinetisch favorisierte CO2 als dominanten Reaktionspartner optimiert wird. Beispiele hierfür sind in EP03846936A1 aufgezeigt.

Bei einem Kaltstart wird der Katalysator zunächst mit Strom aus dem Generator (4) so weit aufgeheizt, bis die Reaktionswärme (Gl. 6a) ausreicht, um die elektrische Heizung abzuschalten und das Katalysatorbett gekühlt werden muss. Die optimale Katalysatortemperatur liegt bei den bei der Niederdrucksynthese verwendeten Kupfer-Zinkoxid-Aluminiumoxid-Katalysatoren ca. 5...10 K unter der Rekristallisationstemperatur von Kupfer. Das 3-Wege-Ventil (20a) wird vorzugsweise so geregelt, dass nur die zur MeOH-Synthese gem. (Gl. 6a) erforderliche CO2-Menge in den Reaktor gelangt, die stöchiometrisch zur Umwandlung des von der Elektrolyse (11) erzeugten H2 erforderlich ist. Das bei der Synthese entstehende Wasser wird nach der Reinigung im Wassertank (19b) gespeichert.

Während der MeOH-Synthese nimmt der Druck im Reaktor (14) aufgrund der T-Erhöhung auf 200... 300°C zunächst zu und bei der Synthese im Bereich des Reaktorbetts wieder ab, da gem. (Gl. 6a) aus 4 Molekülen zwei Moleküle werden. Bei vollständiger Umsetzung des Syn-Gases wäre der Druck des den Reaktor (14) verlassenden Stoffstroms daher nur wenig verändert. Da sich Syn-Gas in der Praxis aber kaum zu 100% in einem Durchlauf umsetzen lässt, wird in einer Abscheidevorrichtung (25a) das nicht umgesetzte Syn-Gas vom MeOH abgetrennt. Dies kann über Verflüssigung erfolgen, wobei die anfallende Niedertemperaturwärme über den Kühlstrom (15a/b) zu einer weiteren Überhitzung des AM verwendet wird. Während das verflüssigte Roh-Methanol im Speicher (16) gespeichert wird, wird das abgekühlte und nach wie vor gasförmige Purge-Gas über den Verdichter (25b) zunächst verdichtet und bei einem Druck, der in etwa dem Druck der Syn-Gas-Komponenten vor der Einschleusung in den Reaktor (14) entspricht, im Speicher (12d) gespeichert. Das Purge-Gas wird über das Überdruckventil (13c) automatisch in den Reaktor eingeschleust, sobald der Druck im Bereich der Syn-Gas-Einschleusung einen bestimmten Druck unterschreitet.

Der Großteil des Stoffstroms des nicht zur MeOH-Synthese benötigten CO2 wird - bei einer Temperatur nahe der des durch den Verdampfer (1) strömenden Meerwassers - zunächst über den mit warmem, unter Druck stehenden Elektrolysesauerstoff gespeisten HEX#2 (21a) soweit wie möglich vorgewärmt und anschließend über das 3-Wege-Ventil (20b) erneut aufgeteilt: Der kleinere Teilstrom gelangt zum HEX#1 (2), der bevorzugt in das Katalysatorbett des Reaktors (14) integriert ist und die gem. (Gl. 6a) freiwerdende Prozesswärme abführt, was zu einer Überhitzung dieses Teilstroms führt. Das 3-Wegeventil (20b) wird dabei vorzugsweise über eine Temperatur-Messung im Katalysatorbett so gesteuert, dass die Temperatur immer im optimalen Prozessfenster bleibt, was bewirkt, dass die Anlage bez. Reaktionsgeschwindigkeit, MeOH-Ausbeute und Standzeit des Katalysators optimal betrieben wird.

Das immer noch unter hohem Druck stehende, abgekühlte O2 wird über das 3-Wegeventil (20c) in zwei Teilströme aufgeteilt, von denen ein Teil als mögliche dritte Komponente des Syn-Gases oder zum Verkauf als By-Produkt dem Speicher (12b) zugeführt wird. Der nicht benötigte Teil wird über die Drossel (23) auf Umgebungsdruck entspannt, wobei es sich aufgrund des Joule-Thomson-Effekts um ca. 20° K abkühlt. Diese Kälte wird über den HEX#4 (22) zur weiteren Abkühlung des vom HEX#5 (5) des Rekuperators kommenden und bereits vorgekühlten CO2 verwendet, wodurch der Nassgasanteil ansteigt.

Das den Reaktor (14) verlassende, stark überhitzte AM wird mit dem vom 3-Wege-Ventil (20b) kommenden und bereits vorgewärmten Hauptstrom vereinigt, was zu einer zweiten Überhitzung des AM führt. Der vereinigte Strom gelangt schließlich zum HEX#3 (21b), der mit warmem Medium aus den Kühlprozessen (15a/b) des Elektrolysators (11) und Reaktors (14) gespeist wird, was zu einer dritten Überhitzung des AM führt.

Zwischen dem HEX#3 (21b) und der Turbine (3) befindet sich die Einschleusvorrichtung (8a) für gasförmiges CO2, die dafür sorgt, dass dem Rankine-Kreisprozess so viel CO2 zugeführt wird, wie zur MeOH-Synthese verbraucht und in der Ausschleusungsvorrichtung (8b) an das Meer abgegeben wird. Das CO2 wird zur Realisierung einer Kreislaufwirtschaft bevorzugt über Direct Air Capture (DAC) vor Ort gewonnen und ist - im Gegensatz zu CO2 aus CCUS (Carbon Capture and Usage) - in der Sprache der CO2-Farbenlehre nicht grau, sondern grün. Erfindungsgemäß werden die Filter der DAC-Anlage, die zur Regenerierung im Fall eines Festkörperadsorbers auf 80... 100°C erhitzt werden müssen, bevorzugt mit der höherwertigen Abwärme (100...120°C) eines PEM-Elektrolysators regeneriert anstelle mit Abwärme aus einer Alkalielektrolyse gem. SdT, deren Temperatur um ca. 20°C niedriger ist.

Weiterer Vorteil des bevorzugt auf Desorption an Festkörpern basierenden DAC-Prozesses ist die in Fig. 1 nicht dargestellte Verwendung des bei der Filterbeladung entstehenden Kondensats in Form von Rein(st)wasser, welches mengenmäßig zum Betrieb der Elektrolyse mehr als ausreichend ist. Somit entsteht ein zirkulares System zur 100% regenerativen Herstellung von Energieträgern auf Meeresplattformen:
(1) Herstellung des RE-Stroms (17) für die Elektrolyse (17a) und zum Betrieb der Hilfsaggregate (17b) über die Turbine aus gespeicherter Meereswärme,
(2) Herstellung von H2 als 1. Syn-Gas-Komponente aus der Elektrolyse von Wasser,
(3) Gewinnung von Wasser zur Elektrolyse über DAC und die MeOH-Synthese (Gl. 6a) als By-Produkte und
(4) Herstellung von CO2 bzw. N2 als zweite Syn-Gas-Komponente aus der Luft über DAC bzw. eine Luftzerlegungsanlage.

Das bedeutet, dass erfindungsgemäße eOTEC-Plattformen auf dem Meer 100% autark betreibbar sind, da zur Aufrechterhaltung der Logistik lediglich die Endprodukte Energieträger und Elektrolysesauerstoff abtransportiert werden müssen. Findet darüber hinaus eine Abscheidung von überschüssigem CO2 im Meer statt, können sogar negative CO2-Emissionen realisiert werden.

In einem weiteren Schritt (siehe Fig. 2) kann vorgesehen sein, die Enthalpie des AM weiter anzuheben, indem diesem kurz vor Eintritt in die Turbine (3) H2 aus der Elektrolyse als Zuschlagstoff beigemischt wird. Dies erfolgt bevorzugt bei einem Partialdruck, der etwas höher ist als der Druck in der CO2-Leitung. Sollte der Druck aus der Hochdruckelektrolyse nicht ausreichen, kann vorgesehen sein, diesen über einen Verdichter (24) auf das gewünschte Niveau anzuheben.

Das bezüglich Enthalpie in fünf Stufen angereicherte AM strömt anschließend in die Turbine (3), wo es sich entspannt und abkühlt. Der über den Generator (4) erzeugte Strom (17) dient zur Eigenversorgung der gesamten Anlage und aller Prozessschritte, die bevorzugt alle auf einer Plattform angeordnet sind.

Das in der Turbine (3) um ca. 30K abgekühlte und auf ca. 40bar entspannte AM wird, bevor es in den Kondensator (6) gelangt, durch folgende Schritte gekühlt und dabei so weit wie möglich in die Nassdampfphase überführt, um den in 1.000m Tiefe befindlichen Kondensator so klein wie möglich gestalten zu können:
a) In einem ersten Schritt wird das von der Turbine (3) kommende AM über HEX#5 (5) des Rekuperators im Gegenstromverfahren mit dem kalten, von der Pumpe (7) nach oben gepumpten Nassdampf gekühlt, wodurch sich die Temperaturen der Stoffströme am Ausgang angleichen,
b) in einem zweiten Schritt wird das vom Rekuperator kommende und vorgekühlte AM im HEX#4 (22) weiter abgekühlt, wobei das zuvor in der Drossel (23) auf 1 bar entspannte und dabei um 16°C abkühlte Sauerstoffgas (Joule-Thomson-Koeffizient µ=0,27 K/bar) als Kühlgas dient. Die Effekte (a) und (b) sind dabei umso größer, je höher die Überhitzung des AMs beim Eintritt in die Turbine (3) ist.
c) In einem dritten Schritt wird das vom HEX#4 (22) kommende Gas in der ca. 1.000m langen und vom kalten Meerwasser umspülten Verbindungsleitung zum Kondensator (6) mit steigendem Nassdampfanteil weiter abgekühlt, wobei der Nassdampfanteil weiter ansteigt.

Im Kondensator (6) wird das AM dann vollständig verflüssigt. Anschließend wird der Druck über die Pumpe (7) wieder auf ca. 65bar erhöht, das flüssige AM über den Rekuperator dem Verdampfer zugeführt, wonach der Kreislauf von vorne beginnt.

Ist das AM NH3 und damit mit dem Energieträger identisch, ergeben sich in Fig.1 folgende Änderungen:
a) Die Synthese des Energieträgers erfolgt nach Gl. (7a) anstelle Gl. (6a).
b) Die Anlage (18) dient zur Abscheidung von Stickstoff (N2) aus der Luft, der dem Reaktor (14) entweder direkt oder über einen N2-Zwischenspeicher (nicht in Fig. 2 eingezeichnet) zugeführt wird.
c) Die Ausschleussvorrichtung (8b) entfällt.
d) Die 3-Wege-Ventile (20a) und (20b) sowie der Reaktor (14a) entfallen und der vom Verdampfer (1) kommende AM-Strom wird zu 100% in HEX#2 (21a) geleitet.
e) Das 3-Wegeventil (20b) teilt den AM-Strom so auf, dass der Teilstrom in HEX#1 (2) das Reaktorbett so weit abkühlt, dass dieser einerseits nicht geschädigt wird und andererseits die Energieträgersynthese mit maximaler Effizienz und Ausbeute erfolgt, so dass ein Purging der Syn-Gaskomponenten nach Möglichkeit nicht notwendig ist.

Fig. 2 zeigt den erfindungsgemäßen Prozess in vereinfachter Form mit den Speichern für die Vor- und Endprodukte (schraffiert), sowie die über die Leitungen (15a,b) und (17a/b) verketteten Prozesse Elektrolysator (11), Synthesereaktor (14), Luftzerlegung (18) und Wasserentsalzung (19a) mit gepunktetem Hintergrund.

Wie schon im Fall CO2 als AM kann auch hier in einer bevorzugten Ausgestaltung dem AM das aus der Elektrolyse stammende H2 über eine H2-Einspeisung über Ventil (13a) vor der Turbine (3) in den Rankine-Kreislauf eingespeist werden. Damit wird erreicht, dass Massenstrom und überschüssige Wärme aus der Elektrolyse auf direktem Wege und ohne Verlust durch einen dazwischen geschalteten Erhitzer zur Enthalpieerhöhung vor der Turbine genutzt werden können. Durch eine Diffusionsschleuse (13b) nach der Turbine wird das H2 aus dem AM ausgeschleust, im Speicher (12a) zwischengespeichert und bedarfsabhängig in den Reaktor (14) zur NH3-Synthese eingespeist.

### Liste verwendeter Abkürzungen:

| Abkürzung | Bedeutung |
|---|---|
| AM | Arbeitsmedium (eines ORC-Prozesses) |
| CC-OTEC | Closed Cycle Ocean Thermal Enbergy Conversion |
| CCS | Cabon Capture and Storage |
| CCUS | Cabon Capture, Use and Storage |
| DAC | Direct Air Capture |
| eOTEC | Enhanced Ocean Thermal Enbergy Conversion |
| HEX | Heat ExChanger |
| MeOH | Methanol |
| OTEC | Ocean Thermal Enbergy Conversion |
| P2X | Power-to-X |
| PEM | Proton Exchange Membrane (Elektrolyse) |
| RE | Renewable Energy |
| Syn-Gas | Synthesegas (für einen P2X-Prozess) |

### Referenzen:

- HD19: A. Hasan, I. Dincer: "A New Integrated Ocean Thermal Energy-Based Trigeneration System for Sustainable Communities"; Journal of Energy Resources Technology. 2019 by ASME, Vol. 192, S. 061301-1 - 061301-9
- HD20: A- Hasan, I. Dincer: "An Ocean Thermal Energy Conversion Based System for District Cooling, Ammonia and Power Production", International Journal of Hydrogen Energy 345 (2020) 15878 - 15887
- Fr17: J. Fricke: "Neue CO2-betriebene Gasturbinen können Kraftwerks-Technik revolutionieren", Cluster Energietechnik, 2017
- RB18: G. Rau, J. Baird: "Negative-CO2-Emissions Ocean Thermal Energy Conversion, Renewable and Sustainable Energy Revisions, 95 (2018), 265-272

| # | **Bezeichnung** | **Optional** | **Beschreibung bzw. Aufgabe** |
|---|---|---|---|
| 1 | Verdampfer | nein | Überführung des AM vom Nassdampf in gasförmiges AM durch Wärmetausch mit einem Strom von warmem Meerwasser über (10a/b) bzw. in situ mit dem Meerwasser bzw. in situ an Luft. |
| 2 | HEX #1 | nein | Kühlung des Reaktorbetts und Überhitzung des Teilstroms des gasförmigen AM, der über das Ventil (20b) in den Reaktor (14) gelangt. |
| 3 | Turbine | nein | Entspannung des überhitzten AM, vorzugsweise im Trockendampfgebiet. |
| 4 | Generator | nein | Erzeugung von RE-Strom, der für die Elektrolyse (17a) und zum Betrieb der Hilfsaggregate (17b) verwendet wird. |
| 5 | HEX #5 | ja | Rekuperator zur 1. Vorkühlung des von der Turbine (3) kommenden Trockendampfs bei gleichzeitiger Erwärmung des von der Pumpe (7) kommenden Nassdampfs. |
| 6 | Kondensator | nein | Verflüssigung des vom HEX #4 (22) kommenden Nassdampf des AM bis zur Siedelinie durch Wärmetausch mit kaltem Meerwasser über (9a/b) bzw. in situ mit dem Meerwasser. |
| 7 | Pumpe | nein | Druckerhöhung des verflüssigten AM und Pumpen zum Rekuperator (5). |
| 8a | Einschleusvorrichtung | nein | Verdichter zum Einschleusen von CO2 von der DAC-Anlage (18) in den Rankine-Kreisprozess. |
| | | | Ist das AM Ammoniak, wird der über die Luftzerlegungsanlage (19) gewonnene N2 als 2. Komponente des Syn-Gases verdichtet und dem Speicher #5 (N2) zugeführt. |
| 8b | Ausschleusvorrichtung | ja | Pumpe zum Ausschleusen von CO2 vom Rankine-Kreisprozess in das Meer. |
| 9 | Kaltes Meerwasser ein/aus | ja | 9a/b: Ein- und Ausspeisung von kaltem Meerwasser über Pumpe (9c) zum Betrieb des Kondensators (6). (9c) kann entfallen, wenn die Kondensation in situ des Meerwassers stattfindet. |
| 10 | Warmes Meerwasser ein/aus | ja | 10a/b: Ein- und Ausspeisung von warmem Meerwasser über Pumpe (10c) zum Betrieb des Verdampfers (1). (10c) kann entfallen, wenn die Verdampfung in situ des Meerwassers stattfindet. |
| 11 | Elektrolysator | nein | Zerlegung von Wasser in Wasserstoff und Sauerstoff und Speicherung in den Speichern (12a) bzw. (12b) nach Wärmeentzug über HEX #3 (21b) bzw. HEX #2 (21a). |
| 12a | Speicher #1 | nein | Für H2 aus der Elektrolyse (11) als 1. Komponente des Syn-Gases |
| 12b | Speicher #2 | nein | Für O2 aus der Elektrolyse (11) als mögliche 3. Komponente des Syn-Gases |
| 12c | Speicher #5 | nein | Speicher für 2. Komponente des Syn-Gases (CO2 bzw. N2), welches im Fall CO2 aus der DAC- Anlage (18) bzw. im Fall N2 aus einer Luftzerlegungsanlage (18) stammt. |
| 13a | ZSS ein | ja | Einspeisung des Zuschlagstoffs H2 vor Turbine bei einem Druck, der bevorzugt höher ist als der Druck des AM am Ort der Einspeisung; aus dem Grund wird die Hochdruck-PEM-Elektrolyse bevorzugt. |
| 13b | ZSS aus | ja | Diffusionsschleuse des Zuschlagstoffs H2 nach Turbine und Einbringung in den Speicher #1 (12a) |
| 14 | Reaktor #1 | nein | Synthese des Energieträgers und Nutzung der exothermen Wärme zur Überhitzung des AM-Teilstroms, der zur Kühlung des Reaktorbetts als Teilstrom vom Ventil (20b) abgezweigt wird. |
| 14a | Reaktor #2 | ja | Reaktor zur Aufspaltung von CO2 und H2 in CO und H₂O gem. der Wassergas-Shift-Reaktion, falls dies aus Gründen der Effizienz der Energieträgersynthese notwendig sein sollte. |
| 15a/b | Kühlmittelstrom | nein | Kühlmedium ein/aus zur Kühlung der Elektrolyse (11) und Übertragung der Wärme an das AM im HEX #3 (21b) zur Überhitzung desselben bzw. zur Regeneration der DAC-Filter (18d). |
| 16 | Speicher #3 | nein | Für Energieträger aus Reaktor #1 (14). |
| 17a/b | RE-Strom | nein | Für Elektrolyse (17a) und Hilfsaggregate (17b). |
| 18 | Erzeugung der 2. Komponente des Syn-Gases | nein | (A) CO2: Gewinnung von CO2 und Wasser für die Elektrolyse (11) aus Luft oder (B) N2: Gewinnung von N2 aus Luft über eine Luftzerlegungsanlage. |
| | | | Anmerkung: Im Folgenden wird zwischen Fall A und B unterschieden. |
| 18a/b | Lufteintritt und Luftaustritt | nein | A: Lufteintritt bzw. Restluft-Austritt (ohne CO2) |
| | | | B: Lufteintritt bzw. Restluft Austritt (ohne N2) |
| 18c | Lüfter | nein | Ansaugen Außenluft |
| 18d | CO2-Filter | nein | A: Regenerierung des Filters über Wärmestrom 15a/b aus Elektrolyse (11) bzw. Energieträgersynthese (14) |
| | | | B: Filterung erfolgt über Verflüssigung |
| 19a | Wasserentsalzungsanlage | ja | Für Elektrolyse (11), wenn Wasser aus MeOH-Synthese (14) oder DAC (18) nicht ausreicht, unter Verwendung von RE-Strom (17b) |
| 19b | Speicher #4 | nein | Wasser für Elektrolyse, welches aus der MeOH-Synthese (14), einer Meerwasserentsalzung (19a), dem DAC-Prozess (18) oder einer Verdampfung des AM an Außenluft stammt. |
| 20a | 3-Wegeventil #1 | nein | Aufteilung des gasförmig AM-Stroms in einen Hauptstrom zu HEX #2 (21a) und einen Teilstrom zu Ventil (20e) |
| 20b | 3-Wegeventil #2 | nein | Aufteilung des vom HEX #2 (21a) kommenden gasförmigen AM-Hauptstroms in einen Hauptstrom zu HEX #3 (21b) und einen Teilstrom zum HEX #1 (2) zur Kühlung des Reaktorbetts. |
| 20c | 3-Wegeventil #3 | ja | Aufteilung des vom Elektrolysator (11) kommenden O2-Stroms in den O2-Tank (12b) und die Drossel (23) zur Unterkühlung des in der Turbine (3) entspannten AM. |
| 20d | 3-Wegeventil #4 | ja | Aufteilung des von der Pumpe (7) kommenden, flüssigen AM-Stroms CO2 in einen Hauptstrom zum Rekuperator (5) und einen Teilstrom zur Speicherung im Ozean. |
| 20e | Dreiwegeventil #5 | ja | Aufspaltung des vom Ventil (20a) kommenden AM-Teilstroms CO2 in zwei Teilströme, von denen der eine zum Reaktor #1 (14) und der andere zum Reaktor #2 (14a) führt. |
| 21a | HEX #2 | ja | 1. Überhitzung des verdampften AM durch Wärmetausch mit der Abwärme des Elektrolysesauerstoffs. |
| 21b | HEX #3 | ja | Wärmetausch aus Abwärme der Elektrolyse (11) bzw. Prozesswärme der Energieträgersynthese (14) und 2. Überhitzung des AM Trockendampfs. |
| 22 | HEX #4 | ja | 2. Vorkühlung des vom Rekuperator (5) kommenden gasförmiges AM und vorzugsweise Überführung in Nassdampf. |
| 23 | Drossel | ja | Abkühlung O2 und 2. Vorkühlung des vom Rekuperator (5) kommenden gasförmigen AM. |
| 24 | Verdichter | ja | Für H2 aus der Elektrolyse (11). Dieser ist nur dann notwendig, wenn der H2-Druck im Speicher (12a) geringer ist als der Druck des AM vor der Turbine. |
| 25 | Meeresoberfläche | ./. | Zur Visualisierung der Komponenten über und unter der Meeresoberfläche. |

## Patentansprüche

1. Verfahren zur Herstellung von gasförmigen oder flüssigen Energieträgern aus mindestens zwei Synthesegas-Komponenten, von denen die erste Komponente Wasserstoff ist, der durch Elektrolyse von Wasser hergestellt wird, wobei der Strom für die Elektrolyse über eine in einen ein Arbeitsmedium verwendenden Rankine-Kreisprozess eingebundene Turbine (3) eines Meereswärmekraftwerkes gewonnen wird, **dadurch gekennzeichnet, dass**
a. das Arbeitsmedium des Rankine-Kreisprozesses mit mindestens einer Komponente der Energieträger-Synthese chemisch und physisch identisch ist und ein Teilstrom des Arbeitsmediums über ein erstes 3-Wege-Ventil (20a) des Rankine-Kreisprozesses als zweite Komponente der Energieträgersynthese in einen hierfür verwendeten Reaktor (14) geführt wird,
b. Prozesswärmen aus der Elektrolyse und Reaktionsenthalpien aus der Energieträgersynthese oder weiteren Prozessen, die zur Gewinnung des Arbeitsmediums und/oder einer weiteren Komponente der Energieträgersynthese notwendig sind, in den Rankine-Kreisprozess rückgeführt werden und somit zur Erhöhung des thermodynamischen Wirkungsgrades des Rankine-Prozesses und der Effizienzsteigerung des Gesamtprozesses beitragen.

2. Verfahren nach Anspruch 1, **dadurch gekennzeichnet, dass** der andere Teilstrom des ersten 3-Wege-Ventils (20a) über ein weiteres 3-Wege-Ventil (20b) aufgeteilt wird, wobei einer der hieraus resultierenden Teilströme über einen Wärmetauscher (2) zur Kühlung eines Reaktorbetts des für die Energieträgersynthese verwendeten Reaktors (14) geführt wird.

3. Verfahren nach einem der voranstehenden Ansprüche, **dadurch gekennzeichnet, dass** die Elektrolyse in einem Elektrolysator (11) erfolgt und die dabei entstehenden Reaktanten Wasserstoff und Sauerstoff in einem Speicher (12a) bzw. einem Speicher (12b) zwischengespeichert werden, wobei die Elektrolyse bevorzugt eine Hochdruck-PEM-Elektrolyse, insbesondere eine Meerwasserelektrolyse, ist.

4. Verfahren nach Anspruch 3, **dadurch gekennzeichnet, dass** der Wasserstoff aus dem Elektrolysator (11) über ein Rückschlagventil (13a) zumindest teilweise als Zuschlagstoff dem Arbeitsmedium des Rankine-Kreisprozesses beigefügt wird, um die Verlustwärme aus der Elektrolyse in das Arbeitsmittel des Rankine-Kreisprozesses zu übertragen.

5. Verfahren nach Anspruch 4, **dadurch gekennzeichnet, dass** im Elektrolysator (11) der Wasserstoff-Partialdruck größer ist als der Druck des Arbeitsmediums an der Stelle der Einschleusung des Wasserstoffs als Zuschlagstoff über das Rückschlagventil (13a) in das Arbeitsmedium des Rankine-Kreisprozesses, wobei bevorzugt der im Arbeitsmedium enthaltene Zuschlagsstoff über eine Diffusionsschleuse (13b) wieder aus dem Arbeitsmedium abgezogen und im Speicher (12a) gespeichert wird.

6. Verfahren nach einem der voranstehenden Ansprüche, **dadurch gekennzeichnet, dass** sich ein als Wärmesenke des Rankine-Kreisprozesses dienender Kondensator (6) im Meerwasser auf einer Höhe befindet, an der das Arbeitsmedium bei der Temperatur des Meerwassers kondensiert, das kalte Meerwasser an dieser Stelle als Kühlmedium für die Kondensation dient, und insbesondere kein Hochpumpen von kaltem Meerwasser erfolgt, wodurch eine damit verbundene effizienzmindernde parasitäre Pumpleistung entfällt, wobei sich bevorzugt ein als Wärmequelle des Rankine-Kreisprozesses dienender Verdampfer (1) auf der Höhe des Meerwassers befindet, an der das Arbeitsmedium bei der Temperatur des Meerwassers verdampft, und das warme Meerwasser an dieser Stelle als Heizmedium für die Verdampfung dient.

7. Verfahren nach einem der Ansprüche 1 bis 6, **dadurch gekennzeichnet, dass** sich ein als Wärmequelle des Rankine-Kreisprozesses dienender Verdampfer (1) in der Umgebungsluft befindet und die Umgebungsluft als Heizmedium für die Verdampfung dient, wobei bevorzugt am Verdampfer (1) aus der als Heizmedium verwendeten Umgebungsluft Wasser auskondensiert und in einem Speicher (19b) gespeichert wird.

8. Verfahren nach einem der vorangehenden Ansprüche, **dadurch gekennzeichnet, dass** die in dem bei der Elektrolyse produzierten Sauerstoff enthaltene thermische Energie über einen Wärmetauscher (21a) an das gasförmige Arbeitsmedium übertragen und zu einer ersten Überhitzung des verdampften Arbeitsmediums verwendet wird und wobei bevorzugt die Elektrolyse in einem Elektrolysator (11) erfolgt und die Verlustwärme aus dem Elektrolysator (11) sowie die Reaktionsenthalpie aus dem Reaktor (14) in einem weiteren Wärmetauscher (21b) zu einer zweiten Überhitzung des gasförmigen Arbeitsmediums verwendet werden.

9. Verfahren nach Anspruch 8, **dadurch gekennzeichnet, dass** aufgrund der Überhitzung des Arbeitsmediums die Turbine (3) des Rankine-Kreisprozesses als Gasturbine im Trockendampf betreibbar ist und somit eine verbesserte Effizienz und Performanz aufweist.

10. Verfahren nach einem der voranstehenden Ansprüche, **dadurch gekennzeichnet, dass** eine Komponente des Synthesegases CO₂ ist, welches über DAC (Direct Air Capture) (18) gewonnen wird und in einem Speicher (12c) gespeichert wird, oder eine Komponente des Synthesegases CO₂ und/oder N₂ ist, welches über eine Luftzerlegungsanlage (18) gewonnen und in einem Speicher (12c) gespeichert wird.

11. Verfahren nach Anspruch 10, **dadurch gekennzeichnet, dass** das DAC-Verfahren auf Festkörperadsorption beruht und die Energie zur Desorption eines bei diesem DAC-Verfahren verwendeten Filters aus der Reaktionsenthalpie der Energieträgersynthese und/oder der Prozesswärme aus der Elektrolyse entnommen wird, wobei bevorzugt das beim DAC-Verfahren und/oder bei der Energieträgersynthese gewonnene Wasser in einem Speicher (19b) gespeichert und einem für die Elektrolyse verwendeten Elektrolysator (11) zugeführt wird.

12. Verfahren nach einem der vorangehenden Ansprüche, **dadurch gekennzeichnet, dass** das Arbeitsmedium nach Verlassen der Turbine (3) des Rankine Kreisprozesses durch einen als Rekuperator dienenden ersten Wärmetauscher (5) geleitet wird, in dem das ausgangsseitig der Turbine (3) befindliche gasförmige Arbeitsmedium einer ersten Abkühlung unterzogen wird, und gleichzeitig das in Richtung eines Verdampfers (1) strömende und von einer Arbeitsmittelpumpe (7) kommende flüssige Arbeitsmedium vorgewärmt wird, wobei bevorzugt das Arbeitsmedium nach Verlassen des Rekuperators (5) durch einen zweiten Wärmetauscher (22) geleitet wird, in dem der Sauerstoff aus einem für die Elektrolyse verwendeten Elektrolysator (11) entspannt und das Arbeitsmedium einer zweiten Abkühlung unterzogen wird.

13. Verfahren nach einem der voranstehenden Ansprüche, **dadurch gekennzeichnet, dass** eine dritte Komponente des Synthesegases Sauerstoff ist, der aus einem Speicher (12b) in den für die Energieträgersynthese verwendeten Reaktor (14) geführt und zur Synthese von sauerstoffhaltigen Energieträgern verwendet wird.

14. Verfahren nach einem der vorangehenden Ansprüche, **dadurch gekennzeichnet, dass** eine Komponente des Synthesegases CO₂ ist, die vor dem Einschleusen in den für die Energieträgersynthese verwendeten Reaktor (14) über ein 3-Wegeventil (20e) in zwei Teilströme aufgeteilt wird, von denen der erste Teilstrom zum Reaktor (14) geleitet und der zweite Teilstrom in einem weiteren Reaktor (14a) unter Zugabe von H₂ über eine Wassergas-Shift-Reaktion in CO und H₂O umgewandelt wird.

15. Verfahren nach einem der voranstehenden Ansprüche, **dadurch gekennzeichnet, dass** das Arbeitsmedium CO₂ ist, wobei ein Teil des Arbeitsmediums über ein Ventil (20d) in den Ozean abgelassen und entsprechend des temperaturabhängigen Partialdampfdruckes in situ vollständig gelöst und im Meerwasser gespeichert wird.

## Claims

1. Method for producing gaseous or liquid energy carriers from at least two synthesis gas components, the first component of which is hydrogen produced by electrolysis of water, the electricity for the electrolysis being obtained via a turbine (3) of an ocean thermal energy conversion plant integrated into a Rankine cycle which uses a working medium, **characterized in that**
a. the working medium of the Rankine cycle is chemically and physically identical to at least one component of the energy carrier synthesis and a partial flow of the working medium is guided, as the second component of the energy carrier synthesis, into a reactor (14) used for this purpose via a first 3-way valve (20a) of the Rankine cycle,
b. process heats from electrolysis and reaction enthalpies from the energy carrier synthesis or other processes necessary for obtaining the working medium and/or another component of the energy carrier synthesis are recycled into the Rankine cycle and thus contribute to increasing the thermodynamic efficiency of the Rankine process and the efficiency of the entire process.

2. Method according to claim 1, **characterized in that** the other partial flow of the first 3-way valve (20a) is split via another 3-way valve (20b), one of the resulting partial flows being guided, via a heat exchanger (2), to cool a reactor bed of the reactor (14) used for the energy carrier synthesis.

3. Method according to either of the preceding claims, **characterized in that** the electrolysis takes place in an electrolyzer (11) and the resulting reactants, hydrogen and oxygen, are temporarily stored in a storage facility (12a) or a storage facility (12b), the electrolysis preferably being high-pressure PEM electrolysis, in particular seawater electrolysis.

4. Method according to claim 3, **characterized in that** the hydrogen from the electrolyzer (11) is added at least partially as an additive to the working medium of the Rankine cycle via a check valve (13a) in order to transfer the waste heat from the electrolysis to the working agent of the Rankine cycle.

5. Method according to claim 4, **characterized in that** in the electrolyzer (11), the hydrogen partial pressure is greater than the pressure of the working medium at the point of introduction of the hydrogen as an additive into the working medium of the Rankine cycle via the check valve (13a), the additive contained in the working medium preferably being withdrawn from the working medium via a diffusion lock (13b) and stored in the storage facility (12a).

6. Method according to any of the preceding claims, **characterized in that** a condenser (6) serving as a heat sink of the Rankine cycle is located in the seawater at the height at which the working medium condenses at the temperature of the seawater, the cold seawater at this point serves as a cooling medium for the condensation, and in particular no pumping of cold seawater takes place, as a reault of which an associated efficiency-reducing parasitic pumping power is eliminated, an evaporator (1) serving as a heat source of the Rankine cycle preferably being located at the height of the seawater at which the working medium evaporates at the temperature of the seawater, and the warm seawater at this point serving as a heating medium for the evaporation.

7. Method according to any of claims 1 to 6, **characterized in that** an evaporator (1) serving as a heat source of the Rankine cycle is located in the ambient air and the ambient air serves as the heating medium for evaporation, water preferably being condensed from the ambient air used as the heating medium at the evaporator (1) and stored in a storage facility (19b).

8. Method according to any of the preceding claims, **characterized in that** the thermal energy contained in the oxygen produced during the electrolysis is transferred to the gaseous working medium via a heat exchanger (21a) and used for first superheating of the evaporated working medium, the electrolysis preferably taking place in an electrolyzer (11) and the waste heat from the electrolyzer (11) and the reaction enthalpy from the reactor (14) being used in a further heat exchanger (21b) for second superheating of the gaseous working medium.

9. Method according to claim 8, **characterized in that** due to the overheating of the working medium, the turbine (3) of the Rankine cycle can be operated as a gas turbine in dry steam and thus exhibits improved efficiency and performance.

10. Method according to any of the preceding claims, **characterized in that** a component of the synthesis gas is CO₂ which is obtained via DAC (direct air capture) (18) and is stored in a storage facility (12c), or a component of the synthesis gas is CO₂ and/or N₂ which is obtained via an air separation plant (18) and is stored in a storage facility (12c).

11. Method according to claim 10, **characterized in that** the DAC method is based on solid-state adsorption and the energy for desorption of a filter used in this DAC method is taken from the reaction enthalpy of the energy carrier synthesis and/or the process heat from the electrolysis, the water obtained in the DAC method and/or in the energy carrier synthesis preferably being stored in a storage facility (19b) and supplied to an electrolyzer (11) used for the electrolysis.

12. Method according to any of the preceding claims, **characterized in that** the working medium, after leaving the turbine (3) of the Rankine cycle, is directed through a first heat exchanger (5) which serves as a recuperator and in which the gaseous working medium located on the outlet side of the turbine (3) is subjected to first cooling, and at the same time the liquid working medium flowing toward an evaporator (1) and coming from a working agent pump (7) is preheated, the working medium, after leaving the recuperator (5), preferably being directed through a second heat exchanger (22) in which the oxygen from an electrolyzer (11) used for the electrolysis is expanded and the working medium is subjected to second cooling.

13. Method according to any of the preceding claims, **characterized in that** a third component of the synthesis gas is oxygen which is guided from a storage facility (12b) into the reactor (14) used for the energy carrier synthesis and is used for the synthesis of oxygen-containing energy carriers.

14. Method according to any of the preceding claims, **characterized in that** a component of the synthesis gas is CO₂, which, before being introduced into the reactor (14) used for the energy carrier synthesis via a 3-way valve (20e), is divided into two partial flows, of which the first partial flow is directed to the reactor (14) and the second partial flow is converted, in a further reactor (14a), into CO and H₂O with the addition of H₂ via a water gas shift reaction.

15. Method according to any of the preceding claims, **characterized in that** the working medium is CO₂, part of the working medium being released into the ocean via a valve (20d) and being completely dissolved in situ according to the temperature-dependent partial vapor pressure and stored in the seawater.

## Revendications

1. Procédé de production de vecteurs énergétiques gazeux ou liquides à partir d'au moins deux composants de gaz de synthèse, dont le premier composant est de l'hydrogène, qui est produit par électrolyse de l'eau, dans lequel le courant pour l'électrolyse est obtenu par l'intermédiaire d'une turbine (3) d'une centrale thermique marine, intégrée dans un processus à cycle de Rankine utilisant un fluide de travail, **caractérisé en ce que**
a. le fluide de travail du processus à cycle de Rankine est chimiquement et physiquement identique à au moins un composant de la synthèse de vecteur énergétique et un courant partiel du fluide de travail est guidé par l'intermédiaire d'une première soupape à 3 voies (20a) du processus à cycle de Rankine comme deuxième composant de la synthèse de vecteur énergétique dans un réacteur (14) utilisé à cet effet,
b. des chaleurs de processus provenant de l'électrolyse et des enthalpies de réaction provenant de la synthèse de vecteur énergétique ou d'autres processus, qui sont nécessaires à l'obtention du fluide de travail et/ou d'un autre composant de la synthèse de vecteur énergétique sont réintroduites dans le processus à cycle de Rankine et contribuent ainsi à l'augmentation du rendement thermodynamique du processus de Rankine et à l'augmentation de l'efficacité du processus global.

2. Procédé selon la revendication 1, **caractérisé en ce que** l'autre courant partiel de la première soupape à 3 voies (20a) est divisé par l'intermédiaire d'une autre soupape à 3 voies (20b), dans lequel l'un des courants partiels qui en résulte est guidé par l'intermédiaire d'un échangeur de chaleur (2) pour refroidir un lit de réacteur du réacteur (14) utilisé pour la synthèse de vecteur énergétique.

3. Procédé selon l'une des revendications précédentes, **caractérisé en ce que** l'électrolyse a lieu dans un électrolyseur (11) et les réactifs ainsi formés, à savoir l'hydrogène et l'oxygène, sont stockés temporairement dans un réservoir (12a) ou un réservoir (12b), dans lequel l'électrolyse est de préférence une électrolyse PEM à haute pression, en particulier une électrolyse de l'eau de mer.

4. Procédé selon la revendication 3, **caractérisé en ce que** l'hydrogène provenant de l'électrolyseur (11) est ajouté au moins partiellement comme additif au fluide de travail du processus à cycle de Rankine par l'intermédiaire d'une soupape anti-retour (13a) afin de transférer la chaleur perdue de l'électrolyse au fluide de travail du processus à cycle de Rankine.

5. Procédé selon la revendication 4, **caractérisé en ce que,** dans l'électrolyseur (11), la pression partielle d'hydrogène est supérieure à la pression du fluide de travail à l'endroit de l'introduction de l'hydrogène sous forme d'additif dans le fluide de travail du processus à cycle de Rankine par l'intermédiaire de la soupape anti-retour (13a), dans lequel de préférence l'additif contenu dans le fluide de travail est à nouveau extrait du fluide de travail par l'intermédiaire d'une écluse de diffusion (13b) et stocké dans le réservoir (12a).

6. Procédé selon l'une des revendications précédentes, **caractérisé en ce qu'** un condenseur (6) servant de puits de chaleur du processus à cycle de Rankine se trouve dans l'eau de mer à une hauteur à laquelle le fluide de travail se condense à la température de l'eau de mer, l'eau de mer froide sert à cet endroit de fluide de refroidissement pour la condensation, et en particulier aucun pompage vers le haut d'eau de mer froide n'est effectué, ce qui permet d'éviter une puissance de pompage parasite réduisant l'efficacité qui y est liée, dans lequel un évaporateur (1) servant de source de chaleur du processus à cycle de Rankine se trouve de préférence à la hauteur de l'eau de mer à laquelle le fluide de travail s'évapore à la température de l'eau de mer, et l'eau de mer chaude sert à cet endroit de fluide de chauffage pour l'évaporation.

7. Procédé selon l'une des revendications 1 à 6, **caractérisé en ce qu'**un évaporateur (1) servant de source de chaleur du processus à cycle de Rankine se trouve dans l'air ambiant et l'air ambiant sert de fluide de chauffage pour l'évaporation, dans lequel de l'eau est de préférence condensée sur l'évaporateur (1) à partir de l'air ambiant utilisé comme fluide de chauffage et est stockée dans un réservoir (19b).

8. Procédé selon l'une des revendications précédentes,
**caractérisé en ce que** l'énergie thermique contenue dans l'oxygène produit lors de l'électrolyse est transmise au fluide de travail gazeux par l'intermédiaire d'un échangeur de chaleur (21a) et est utilisée pour une première surchauffe du fluide de travail vaporisé et dans lequel, de préférence, l'électrolyse est effectuée dans un électrolyseur (11) et la chaleur perdue de l'électrolyseur (11) ainsi que l'enthalpie de réaction du réacteur (14) sont utilisées dans un autre échangeur de chaleur (21b) pour une seconde surchauffe du fluide de travail gazeux.

9. Procédé selon la revendication 8, **caractérisé en ce qu'**en raison de la surchauffe du fluide de travail, la turbine (3) du processus à cycle de Rankine peut fonctionner comme une turbine à gaz dans la vapeur sèche et présente ainsi une efficacité et une performance améliorées.

10. Procédé selon l'une des revendications précédentes,
**caractérisé en ce qu'**un composant du gaz de synthèse est du CO₂, qui est obtenu par l'intermédiaire de DAC (Direct Air Capture, capture d'air directe) (18) et stocké dans un réservoir (12c), ou un composant du gaz de synthèse est du CO₂ et/ou du N₂, qui est obtenu par l'intermédiaire d'une installation de séparation d'air (18) et stocké dans un réservoir (12c).

11. Procédé selon la revendication 10, **caractérisé en ce que** le procédé DAC est basé sur l'adsorption à l'état solide et l'énergie pour la désorption d'un filtre utilisé dans ce procédé DAC est prélevée de l'enthalpie de réaction de la synthèse de vecteur énergétique et/ou de la chaleur de processus provenant de l'électrolyse, dans lequel de préférence l'eau obtenue lors du procédé DAC et/ou de la synthèse de vecteur énergétique est stockée dans un réservoir (19b) et alimentée à un électrolyseur (11) utilisé pour l'électrolyse.

12. Procédé selon l'une des revendications précédentes,
**caractérisé en ce que** le fluide de travail, après avoir quitté la turbine (3) du processus à cycle de Rankine, est conduit à travers un premier échangeur de chaleur (5) servant de récupérateur, dans lequel le fluide de travail gazeux se trouvant côté sortie de la turbine (3) est soumis à un premier refroidissement, et en même temps le fluide de travail liquide s'écoulant en direction d'un évaporateur (1) et provenant d'une pompe de fluide de travail (7) est préchauffé, dans lequel de préférence le fluide de travail est conduit, après avoir quitté le récupérateur (5), à travers un second échangeur de chaleur (22) dans lequel l'oxygène provenant d'un électrolyseur (11) utilisé pour l'électrolyse est détendu et le fluide de travail est soumis à un second refroidissement.

13. Procédé selon l'une des revendications précédentes,
**caractérisé en ce qu'**un troisième composant du gaz de synthèse est de l'oxygène qui est guidé d'un réservoir (12b) dans le réacteur (14) utilisé pour la synthèse de vecteur énergétique et qui est utilisé pour la synthèse de vecteurs énergétiques contenant de l'oxygène.

14. Procédé selon l'une des revendications précédentes, **caractérisé en ce qu'** un composant du gaz de synthèse est du CO₂ qui, avant d'être introduit dans le réacteur (14) utilisé pour la synthèse de vecteur énergétique, est divisé en deux courants partiels par l'intermédiaire d'une soupape à 3 voies (20e), dont le premier courant partiel est dirigé vers le réacteur (14) et le second courant partiel est transformé en CO et H₂O dans un autre réacteur (14a) avec addition de H₂ par l'intermédiaire d'une réaction de conversion de gaz à l'eau.

15. Procédé selon l'une des revendications précédentes,
**caractérisé en ce que** le fluide de travail est du C0₂, dans lequel une partie du fluide de travail est évacuée dans l'océan par l'intermédiaire d'une soupape (20d) et est complètement dissoute in situ en fonction de la pression de vapeur partielle dépendant de la température et est stockée dans l'eau de mer.
